# EUROPÄISCHE PATENTSCHRIFT

(11) **EP 0 710 883 B1**
(45) Veröffentlichungstag und Bekanntmachung des Hinweises auf die Patenterteilung: **29.12.1999**
(21) Anmeldenummer: 95117066.1
(22) Anmeldetag: 30.10.1995
(51) Int. Cl.: G03D 3/00, G03D 15/00

(54) **Verfahren zur Zugabe eines Informationsträgers zu einem von einem Fotofinisher-Labor erstellten Auftragsergebnis**
Method for adding an information carrier to a completed order produced by a photofinisher
Méthode d'addition d'un support d'information au résultat d'une commande produite par un labo photo

(30) Priorität: 02.11.1994 DE 4439055
(43) Veröffentlichungstag der Anmeldung: 08.05.1996
(73) Patentinhaber: CeWe Color AG & Co., D-26133 Oldenburg (DE)
(72) Erfinder: Schmidt-Sacht, Wulf, D-26188 Edewecht (DE); Schwithal, Herman, D-26133 Oldenburg (DE)
(74) Vertreter: Lauerwald, Jörg, Dipl.-Phys.

(56) Entgegenhaltungen:
- EP-A- 0 614 117
- EP-A- 0 614 118
- EP-A- 0 615 154
- WO-A-91/03768
- PATENT ABSTRACTS OF JAPAN Bd. 17, Nr. 149 (P-1509) 24 März 1993 & JP-A-04 318847 (FUJI PHOTO FILM CO.) 10 November 1992

## Beschreibung

Die Erfindung betrifft ein Verfahren zur Zugabe eines Informationsträgers mit vorzugsweise händlerspezifischen Informationen zu einem von einem Fotofinisher-Labor auf Auftrag eines Kunden eines Fotohändlers erstellten Auftragsergebnis.

In der Zusammenarbeit zwischen einem Fotohändler und einem Fotofinisher-Labor, welches in der Regel zentral für verschiedene Fotohändler, beispielsweise einer Region, tätig wird, gibt es heute bereits vielseitige Systeme und Organisationen zur Verkaufsunterstützung des Fotohändlers am Verkaufsort. Zum Beispiel stellt der Fotofinisher seinem Fotohändler vielfältigste Informationen zur Verfügung, die dem Verbraucher und Fotoanateur die Abwicklung von Fotoarbeiten erleichtern.

Es ist aber grundsätzlich auch möglich, daß der Fotofinisher dem Fotohändler die Möglichkeit gibt, sich über den ausgeführten Fotoauftrag eines Kunden gegenüber diesem Kunden zu profilieren. Beispielsweise verfügen häufig Warenhäuser oder Drogerien über eine Fotoabteilung, die Kundenaufträge entgegennimmt und an den Fotofinisher weiterleitet. Am Verkaufsort werden also dementsprechend den Kunden nicht nur Fotoarbeiten angebcten, sondern zu einem viel größeren Umsatzanteil andere Waren, z.B. Parfümerien oder dergleichen. Aber auch reine Fotohändler bieten dem Kunden nicht nur die Dienstleistung des Fotoentwickelns an, sondern bieten z.B. Fotoausrüstungen, Bilderrahmen oder dergleichen zum Verkauf an.

Es wäre also von Fotohändlern erwünscht und besonders vorteilhaft, über einen ausgeführten Dienstleistungsauftrag eines Kunden bei der Aushändigung des entsprechenden Auftragsergebnisses Werbung für das übrige Sortiment des Fotohändlers zu machen. Natürlich könnte dies beispielsweise dadurch geschehen, daß der Fotohändler an seinem Verkaufsort bei der Aushändigung des Auftragsergebnisses dem Kunden auch noch ein Prospekt oder dergleichen von sich beigibt. Derartiges ist aber vielleicht wenig attraktiv und wird vom Kunden leicht abgelehnt, oder ist doch zumindest im Hinblick auf die tatsächlich hervorgerufene Resonanz und Verkaufssteigerung wahrscheinlich relativ kostenaufwendig.

Es ist daher bereits früher schon einmal vorgeschlagen worden (siehe z.B. JP-A-4 318 847), daß der Fotofinisher bei der Abpackung der geschnittenen Fotopapierbilder dem Fotopapierbilderstapel beispielsweise ein Werbeblatt des entsprechenden Fotohändlers beifügt, welches beim Fotofinisher dazu vorrätig sein muß. Dazu kann der Fotofinisher beispielsweise das entsprechende Blatt in die Fototasche eingeben, in der später auch die Papierbilder nach Ausführung des Kundenauftrages verpackt werden, und zwar kann dies geschehen, bevor überhaupt der Fotofinisher die Bildertasche an einen Händler herausgibt, damit dieser einen Kundenauftrag annehmen kann und mit der Tasche eine beispielsweise zu entwickelnden Filmrolle an das Fotofinisher-Labor schicken kann, oder die Einlegung des Informationsträgers in die Fototasche kann geschehen, kurz bevor die erstellten Papierbilder dann ebenfalls verpackt werden.

Es besteht außerdem die Möglichkeit, einen entsprechenden Werbecoupon, der zuvor vom Händler selbst, beispielsweise von einer Druckerei drucktechnisch erstellt worden ist, dem Bilderstapel aus fertig geschnittenen Papierbildern zuzugeben, bevor der Stapel insgesamt in einer entsprechenden Bildertasche verpackt wird. Dieses Zufüttern des entsprechenden Informationscoupons kann mit einem an sich bekannten Coupon-Feeder erfolgen, der beim Fotofinisher beim entsprechenden Endverarbeitunsplatz vorhanden sein könnte. Natürlich könnte die entsprechende Beifügung auch per Hand erfolgen.

In jedem Falle sind die vorskizzierten Wege ungeheuer kostenaufwendig, so daß derartige Vorschläge niemals aufgegriffen und in die Praxis umgesetzt worden sind. Beispielsweise kostet ein automatischer Coupon-Feeder ungefähr DM 20.000,--, wenn er geeignet sein soll, eine bestimmte Couponform einem Bilderstapel zuzufügen. Bei gewünschter Variation der Couponform, würde ein entsprechender Coupon-Feeder sogar ein Vielfaches kosten. Sollte stattdessen ein Coupon per Hand jeweils beigefügt werden, würde dies am Endarbeitsplatz unter Umständen 25 % der Arbeitszeit in Anspruch nehmen, so daß sehr kostenaufwendig weitere Arbeitskräfte eingestellt werden müßten. Zudem handelt es sich hierbei nicht um eine sehr attraktive manuelle Arbeit. Weitere Schwierigkeiten sind dadurch bedingt, daß der Händler natürlich den entsprechenden Informationscoupon möglichst aktuell haben will, indem er beispielsweise auf aktuelle Sonderangebote, neue Produkte oder dergleichen hinweist. Dies läßt sich aber zeitlich in den vorskizzierten Wegen gar nicht gewährleisten.

Der Erfindung liegt daher die Aufgabe zugrunde, ein Verfahren der eingangs genannten Gattung dahingehend weiterzuentwickeln, daß es ein Fotohändler in einfacherer und kostengünstigerer Weise ermöglicht wird, mit aktuellen Informationen seine Fotokunden bei der Aushändigung des Kundenauftragsergebnisses in attraktiver Weise anzusprechen.

Diese Aufgabe wird erfindungsgemäß dadurch gelöst, daß die Information auf einem belichtungsfähigen Informationsträger erstellt wird, der den Bildträgern des Auftragsergebnisses entspricht und diesem als lediglich weiteres Trägerexemplar bzw. weiterer Trägerbereich bei Erstellung des Auftragsergebnisses hinzugefügt wird.

Erfindungsgemäß wird also vorgeschlagen, nicht in der bekannten Weise einen völlig artfremden Informationscoupon einem Bilderstapel beizugeben, sondern stattdessen mit überraschend weitreichenden Vorteilen, die Informationen auf einem Informationsträger bereitzustellen, der denjenigen Bildträgern entspricht, die ohnehin zur Erstellung des Fotoauftragsergebnisses verwendet werden.

Dies bedeutet, daß vorzugsweise mit einem Printer, also einer fotographischen Belichtungseinrichtung, auf einem Fotopapier die entsprechenden Informationen ausbelichtet bzw. als Bild erzeugt werden. Es wird also für die Information ein Bildträger, nämlich ein Papierfoto, erstellt, das nicht mehr artfremd ist, sondern in besonders einfacher und kostengünstiger Weise in die Auftragsabwicklung einbezogen werden kann. Dies hat zudem mit besonderem Vorteil die Folge, daß die Informationen besonders attraktiv bereitgestellt werden, nämlich auf einem brillianten Foto. Auch bildliche Informationen können daher in ganz einfacher Weise erstellt werden. Zum Beispiel können also Fotos eines besonderen Produktes oder einer Produktpalette oder des Verkaufsangebotes eines Geschäftes in einer Regalwand oder dergleichen erstellt werden. Auch für die Hersteller der entsprechenden Produkte, also die Belieferer des Fotohändlers, ergibt sich damit eine besonders attraktive weitere Möglichkeit, für ihre Produkte in kostengünstiger Weise zu werben.

Der Fertigungsablauf beim Fotofinisher zur Erstellung des Kundenauftrages wird dadurch nicht ungebührlich behindert oder stark verzögert, sondern es wird bei der Abwicklung des Kundenauftrages jeweils ein weiteres Bild erzeugt, gegebenenfalls auf Wunsch auch mehrere Bilder, und daß auch nur dann, wenn entsprechendes von dem jeweiligen Fotohändler gewünscht wird. Die Information findet der Kunde unmittelbar bei Aushändigung des Auftragsergebnisses in der Bildertasche auf einem zusätzlichen Foto vor, und es ist dem Kunden leicht klarzu- machen, daß er für dieses zusätzliche Foto nichts bezahlt hat, sondern diese zusätzlichen Kosten vom Fotohändler selbst getragen werden. Es besteht dann ein hoher Grad der Wahrscheinlichkeit dafür, daß die so erhaltenen Informationen über einen langen Zeitraum mit den Kundenfotos von Kunden aufbewahrt und immer wieder zur Kenntnis genommen werden. Es wird damit ein besonders langfristiger und günstiger Werbeeffekt für den Fotohändler erreicht.

Im wesentlichen wird diese Art der Informationserstellung für Fotopapierbilder in Frage kommen. Es wäre natürlich aber auch grundsätzlich denkbar, entsprechend beispielsweise auch bei der Dia-Herstellung zu verfahren.

Von dem für die Abwicklung des Kundenauftrages verwendeten Automatikprinter wird zur Erstellung eines entsprechenden Informationsbildes auf einer durchlaufenden Fotopapierrolle ein weiterer Bildbereich zur Verfügung gestellt, bzw. als Leerbild bereitgestellt. Vorzugsweise wird das entsprechende Informationsbild am Ende des Kundenauftrages hinzubelichtet. Das entsprechende Ende eines Kundenauftrages, ist auch bereits jetzt, durch eine entsprechende Markierung, insbesondere eine Lochmarkierung, erkennbar. Beim späteren Schneiden der Bilder und der Erstellung eines Bilderstapels zur Verpackung der Bilder, wird dadurch das letzte Bild, nämlich das Informationsbild, oben auf dem Bilderstapel zu finden sein und dem Kunden also als erstes zur Betrachtung präsentiert.

Die Ausbelichtung des Informationsbildes kann mit dem herkömmlichen Automatikprinter erfolgen. Hierzu müßte ein entsprechendes Negativ bereitgestellt werden, welches die Information enthält. Bevorzugt wird aber dieses Leerbild mit einem Informationsbild durch eine zusätzliche Belichtungseinrichtung ausbelichtet, die digital ansteuerbar ist. Da für das Informationsbild unter Umständen keine besonders hohe Auflösung notwendig ist, kommen als derartige zusätzliche Belichtungseinrichtungen verschiedenste Geräte in Betracht, beispielsweise könnte die Ausbelichtung über ein Zeilenausbelichtungsgerät, z.B. mittels einer Fiberoptik, erfolgen, oder über ein LCD-Farb-Panel mit entsprechendem Hinterlicht, oder über ein LCD-Monochrom-Panel mit elektronischem Farbshutter. Es kommen aber auch weitere Belichtungseinrichtungen in Betracht, z.B. Kartodenstrahlprinter oder dergleichen.

Da damit zu rechnen ist, daß die zusätzliche Belichtungseinrichtung zur Ausbelichtung des Informationsbildes relativ langsamer arbeitet als der sehr schnelle Automatikprinter, mit dem die normalen Kundenbilder ausbelichtet werden, kann zwischen der Belichtungseinrichtung des Automatikprinter und der zusätzlichen Belichtungseinrichtung zunächst ein Pufferbereich bereitgestellt werden, in dem beispielsweise ein Fotopapierband Pufferschleifen durchläuft. Dieser Pufferspeicher füllt sich, solange die zusätzliche Belichtungseinrichtung Zeit benötigt, um das Informationsbild zu belichten, während der Automatikprinter bereits eine große Folge von weiteren Kundenbildern belichtet. Sobald die zusätzliche Belichtungseinrichtung mit dem Informationsbild fertig ist, kann ein relativ schneller Vorschub erfolgen, um den Pufferbereich zunächst einmal wieder zu leeren und für die nächste Pufferzeit wieder bereitzustellen. Dadurch wird der Automatikprinter mit Vorteil in seinem Arbeitsablauf nicht gebremst. Die erstellten Bilder werden natürlich insgesamt in gewohnter Weise weiterbearbeitet, z.B. entwickelt, fixiert und geschnitten.

Eine nächste Weiterbildung des erfindungsgemäßen Verfahrens, für die auch selbständiger Schutz beansprucht wird, zeichnet sich dadurch aus, daß ein Computersystem verwendet wird, mit dem die Daten der jeweiligen Händler, von denen die Kundenaufträge kommen, und falls vom jeweiligen Händler gewünscht, den Händlerdaten zugeordnete Informationen abgespeichert werden, jeweils gerade im Printer zur Bearbeitung anstehende Kundenaufträge anhand einer Kennung dem jeweiligen Händler zugeordnet werden und nach vorheriger Abfrage, die gegebenenfalls vom Händler gewünschten Informationen aus der entsprechenden Datei an eine Belichtungseinrichtung zur Ausbelichtung der Informationen auf einem Bildträgermaterial gegeben werden. Falls ein jeweiliger Händler die Ausgabe einer Information gar nicht wünscht oder eine entsprechende Information nicht vorliegt, läuft der Bearbeitungsvorgang in völlig gewohnter Weise ab, d.h. wird kein zusätzliches Leerbild bereitgestellt und ausbelichtet, sondern der Automatikprinter geht nach Abwicklung des entsprechenden Kundenauftrages in gewohnter Weise zum nächsten Kundenauftrag über, welcher vielleicht vom Kunden eines anderen Fotohändlers stammt und dem dann vielleicht ein Informationsbild zugefügt wird.

Dazu kann mit Vorteil das Computersystem mit einem sogenannten Batch-Management-Informationssystem bzw. über ein solches kommunizieren.

Derartige Batch-Management-Informationssysteme beginnen bereits bei der Filmentwicklung, wenn die Filme der vom Fotohändler kommenden Bildertaschen entnommen werden und die Bildertasche in ein Lesegerät eingelegt wird, in welcher dann z.B. ein strichkodierter Händlername und eventuell übrige Händlerdaten automatisch erkannt werden, zu arbeiten. Diese Daten werden auch bis zum Endverarbeitungsplatz für den Film- und Bildschnitt weitergegeben, so daß in jedem Falle an jedem Arbeitsplatz des Fotofinisher-Labors die Reihenfolge der Händlertaschen und der Kundenaufträge im Bearbeitungsprozeß bekannt ist. Zuordnungen von Händlerdaten zu dem jeweils in Bearbeitung befindlichen Kundenauftrag sind daher jederzeit ohne weiteres möglich.

Aufgrund der digitalen Abspeicherung der händlerspezifischen Informationen, läßt sich eine entsprechende Information natürlich im Computersystem in ganz einfacher Weise aktualisieren. Es können neue oder geänderte Texte eingegeben werden, ebenso geänderte Werbefotos oder dergleichen. Beispielsweise kann eine solche Eingabe über einen Scanner erfolgen.

## Patentansprüche

1. Verfahren zur Zugabe eines Informationsträgers mit händlerspezifischen Informationen zu einem von einem Fotofinisher-Labor auf Auftrag eines Kunden eines Fotohändlers erstellten Auftragsergebnis,
**dadurch gekennzeichnet**,
daß die Informationen auf einem belichtungsfähigen Informationsträger erstellt werden, der den Bildträgern des Auftragsergebnisses entspricht und diesem als lediglich weiteres Trägerexemplar beziehungsweise weiterer Trägerbereich gleich bei der Erstellung des Auftragsergebnisses hinzugefügt wird.

2. Verfahren nach Anspruch 1, dadurch gekennzeichnet, daß die Information vorzugsweise von einem Printer auf einem Fotopapier erzeugt wird.

3. Verfahren nach Anspruch 2, dadurch gekennzeichnet, daß auf einer durch einen Printer durchlaufenden Fotopapierrolle, vorzugsweise am Ende eines ausgeführten Auftragsergebnisses und der dazu nacheinander gefertigten Kundenbilderbelichtungen, ein weiterer Bildbereich auf der Fotopapierrolle zur Ausbelichtung eines die Information enthaltenden Bildes bereitgestellt wird.

4. Verfahren nach Anspruch 3, dadurch gekennzeichnet, daß das Ende des Auftragsergebnisses, und damit des Kundenauftrages, durch eine entsprechende Markierung erkannt wird.

5. Verfahren nach Anspruch 3, dadurch gekennzeichnet, daß die Belichtung des von dem für die Belichtung der Kundenbilder zuständigen Printer (Automatikprinter) bereitgestellten Leerbildes durch eine zusätzliche Belichtungseinrichtung, beispielsweise durch einen weiteren Printer (z.B. ein CRT-Printer) mit der (händlerspezifischen) Information belichtet wird.

6. Verfahren nach Anspruch 5, dadurch gekennzeichnet, daß die zusätzliche Belichtungseinrichtung digital betriebenen wird.

7. Verfahren nach Anspruch 5 oder 6, dadurch gekennzeichnet, daß die Ausbelichtung über ein Zeilenausbelichtungsgerät, z.B. eine Fiberoptik, erfolgt.

8. Verfafren nach Anspruch 5 oder 6, dadurch gekennzeichnet, daß die Ausbelichtung über ein LCD-Farb-Panel mit entsprechendem Hinterlicht erfolgt.

9. Verfahren nach Anspruch 5 oder 6, dadurch gekennzeichnet, daß die Ausbelichtung über ein LCD-Momochrom-Panel mit elektronischem Farbshutter erfolgt.

10. Verfahren nach Anspruch 5, dadurch gekennzeichnet, daß die Belichtung des Leerbildes mit der (händlerspezifischen) Information nach dem Ausbelichten des Kundenauftrages erfolgt und daß zwischen der den Kundenauftrag belichtenden Belichtungseinrichtung und der zusätzlichen Belichtungseinrichtung eine Pufferschleife für das Belichtungsträgermaterial gebildet wird, um das eventuell langsamere Arbeiten der zusätzlichen Belichtungseinrichtung zu berücksichtigen.

11. Verfahren nach Anspruch 10, dadurch gekennzeichnet, daß nach Beendigung der Ausbelichtung der Information, die Pufferschleife schnell durch einen Vorschub des Belichtungsträgermaterial entleert wird.

12. Verfahren nach einem oder mehreren der vorhergehenden Ansprüche, dadurch gekennzeichnet, daß die Bildträger insgesamt in gewohnter Weise nach der Belichtung weiterbearbeitet werden, insbesondere entwickelt und fixiert werden.

13. Verfahren nach Anspruch 3, dadurch gekennzeichnet, daß der das Auftragsergebnis eines Kundenauftrages und das Informationsbild tragende Fotopapierstreifen so geschnitten wird, daß das Informationsbild auf dem zur Verpackung erstellten Bilderstapel obenauf liegt.

14. Verfahren zur Zugabe eines Informationsträgers mit vorzugsweise händlerspezifischen Informationen zu einem von einem Fotofinisher-Labor auf Auftrag eines Kunden eines Fotohändlers erstellten Auftragsergebnis, vorzugsweise nach einem oder mehreren der vorhergehenden Ansprüche, insbesondere nach Anspruch 6,
**dadurch gekennzeichnet,**
daß ein Computersystem verwendet wird, mit dem die Daten der jeweiligen Händler, von denen die Kundenaufträge kommen, und falls vom jeweiligen Händler gewünscht, den Händlerdaten zugeordnete Informationen abgespeichert werden, jeweils gerade im Printer zur Bearbeitung anstehende Kundenaufträge anhand einer Kennung dem jeweiligen Händler zugeordnet werden und nach vorheriger Abfrage, die gegebenenfalls vom Händler gewünschte Information aus der entsprechenden Datei an eine Belichtungseinrichtung zur Ausbelichtung der Information auf einem Bildträgermaterial gegeben wird.

15. Verfahren nach Anspruch 14, dadurch gekennzeichnet, daß im Falle ein jeweiliger Händler keine Informationsabgabe wünscht, oder keine Information vorliegt, der Bearbeitungsvorgang des Kundenauftrages in herkömmlicher Weise durchgeführt wird.

16. Verfahren nach Anspruch 14 oder 15, dadurch gekennzeichnet, daß das Computersystem mit einem sogenannten Batch-Management) Informationssystem kommuniziert.

## Claims

1. Method for adding an information carrier containing dealer-specific information to an order result produced by a photofinisher laboratory at the request of a customer of a photographic dealer, characterized in that the information is created on an exposable information carrier which corresponds to the image carriers of the order result and is added to the latter, at the same time as the order result is being produced, as merely a further carrier copy or a further carrier area.

2. Method according to Claim 1, characterized in that the information is produced on a photographic paper preferably by a printer.

3. Method according to Claim 2, characterized in that, on a roll of photographic paper passing through a printer, preferably at the end of an executed order result and of the successively produced customer image exposures for this, a further image area is made available on the roll of photographic paper for the exposure of an image containing the information.

4. Method according to Claim 3, characterized in that the end of the order result, and thus of the customer order, is detected by an appropriate mark.

5. Method according to Claim 3, characterized in that the exposure of the [sic] blank image made available by the printer (automatic printer) responsible for the exposure of the customer images is exposed with the (dealer-specific) information by an additional exposure apparatus, for example by a further printer (e.g. a CRT printer).

6. Method according to Claim 5, characterized in that the additional exposure apparatus is digitally operated.

7. Method according to Claim 5 or 6, characterized in that the exposure is effected by means of a line exposure device, for example fibre optics.

8. Method according to Claim 5 or 6, characterized in that the exposure is effected by means of an LCD colour panel with appropriate backlight.

9. Method according to Claim 5 or 6, characterized in that the exposure is effected by means of an LCD monochrome panel with electronic colour shutter.

10. Method according to Claim 5, characterized in that the exposure of the blank image with the (dealer-specific) information is effected after the exposure of the customer order and in that a buffer loop for the exposure carrier material is formed between the exposure apparatus exposing the customer order and the additional exposure apparatus, in order to allow for the possibly slower operation of the additional exposure apparatus.

11. Method according to Claim 10, characterized in that, after completion of the exposure of the information, the buffer loop is quickly emptied by advancing the exposure carrier material.

12. Method according to one or more of the preceding claims, characterized in that the image carriers are further processed as a whole in a customary fashion after the exposure, in particular are developed and fixed.

13. Method according to Claim 3, characterized in that the strip of photographic paper carrying the order result of a customer order and the information image is cut in such a way that the information image lies on top of the stack of images prepared for packaging.

14. Method for adding an information carrier preferably containing dealer-specific information to an order result produced by a photofinisher laboratory at the request of a customer of a photographic dealer, preferably according to one or more of the preceding claims, in particular according to Claim 6, characterized in that use is made of a computer system with which the data of the particular dealer from which the customer orders come, and, if desired by the particular dealer, information associated with the dealer data, are stored, customer orders awaiting processing in the printer are in each case allocated to the particular dealer using an identifier and, after prior consultation, the information optionally requested by the dealer is passed from the appropriate file to an exposure apparatus for the exposure of the information on an image carrier material.

15. Method according to Claim 14, characterized in that, if a particular dealer does not desire any information to be supplied, or if no information is available, the procedure for processing the customer order is carried out in the conventional manner.

16. Method according to Claim 14 or 15, characterized in that the computer system communicates with a so-called batch management information system.

## Revendications

1. Procédé pour ajouter un support d'information portant des informations spécifiques à un commerçant à un résultat de commande produit par un laboratoire de finition photographique sur la commande d'un client d'un commerçant en photographie,
caractérisé
en ce que les informations sont produites sur un support d'information apte à l'exposition, qui correspond aux supports d'images du résultat de la commande et qui est ajouté à ce dernier en tant que simple exemplaire de support supplémentaire ou, respectivement, en tant qu'autre région du support, simultanément avec la production du résultat de la commande.

2. Procédé selon la revendication 1 caractérisé en ce que l'information est de préférence produite par une tireuse sur un papier photographique.

3. Procédé selon la revendication 2, caractérisé en ce que, sur un rouleau de papier photographique qui traverse une tireuse, de préférence à la fin d'un résultat de commande exécuté et des expositions d'images du client exécutées l'une après l'autre pour cela, une région d'image additionnelle est formée sur le rouleau de papier photographique pour le tirage d'une image contenant l'information.

4. Procédé selon la revendication 3, caractérisé en ce que la fin du résultat de la commande, et donc de la commande du client, est détectée par un marquage approprié.

5. Procédé selon la revendication 3, caractérisé en ce que l'exposition de l'image vide fournie par la tireuse (tireuse automatique) affectée à l'exposition des images du client est exposée avec l'information (spécifique au commerçant) par un dispositif d'exposition additionnel, par exemple par une autre tireuse (par exemple une tireuse CRT (à tube à rayons cathodiques)).

6. Procédé selon la revendication 5, caractérisé en ce que le dispositif d'exposition additionnel travaille sous commande numérique.

7. Procédé selon la revendication 5 ou 6, caractérisé en ce que le tirage s'effectue au moyen d'un appareil de tirage par lignes, par exemple, une optique à fibres.

8. Procédé selon la revendication 5 ou 6, caractérisé en ce que le tirage s'effectue au moyen d'un panneau couleur LCD (à cristaux liquides) avec rétro-éclairage correspondant.

9. Procédé selon la revendication 5 ou 6, caractérisé en ce que le tirage s'effectue au moyen d'un panneau monochrome LCD (affichage à cristaux liquides) muni d'un obturateur couleur électronique.

10. Procédé selon la revendication 5, caractérisé en ce que l'exposition de l'image vide avec l'information (spécifique au commerçant) s'effectue après le tirage de la commande du client et en ce qu'entre le dispositif d'exposition qui expose la commande du client et le dispositif d'exposition additionnel, on forme une boucle d'accumulation pour la matière support de tirage pour tenir compte du travail éventuellement plus lent du dispositif d'exposition additionnel.

11. Procédé selon la revendication 10, caractérisé en ce qu'après l'achèvement du tirage de l'information, la boucle d'accumulation est rapidement vidée par une avance de la matière support d'exposition.

12. Procédé selon une ou plusieurs des revendications précédentes, caractérisé en ce qu'après l'exposition, les supports d'images sont tous soumis au traitement suivant, en particulier, développés et fixés, de la façon habituelle.

13. Procédé selon la revendication 3, caractérisé en ce que la bande de papier photographique qui porte le résultat de la commande d'un client et l'image d'information est découpée de telle manière que l'image d'information se trouve au-dessus sur l'empilement d'images produit en vue de l'emballage.

14. Procédé pour ajouter un support d'information portant de préférence des informations spécifiques au commerçant sur un résultat de commande produit par un laboratoire de finition photographique sur la commande d'un client d'un commerçant de photographie, de préférence selon une ou plusieurs des revendications précédentes, en particulier selon la revendication 6,
caractérisé,
en ce qu'on utilise un système informatique avec lequel les données des divers commerçants d'où proviennent les commandes des clients et, si cela est souhaité par le commerçant considéré, les informations correspondant aux données du commerçant sont mémorisées, les commandes de clients qui se trouvent juste à ce moment en attente de traitement dans la tireuse sont associées respectivement au commerçant considéré au moyen d'un code et, après interrogation préalable, l'information éventuellement souhaitée par le commerçant est transmise à partir du fichier correspondant à un dispositif d'exposition pour assurer le tirage de l'information sur une matière support d'images.

15. Procédé selon la revendication 14, caractérisé en ce que, dans le cas où un commerçant considéré ne souhaite pas fournir une information, ou dans le cas où il n'y a pas d'information, l'opération de traitement de la commande du client est exécutée de la façon traditionnelle.

16. Procédé selon la revendication 14 ou 15, caractérisé en ce que le système informatique communique avec un système d'information dit batch management (traitement par lots).
